# EUROPÄISCHE PATENTSCHRIFT

(11) **EP 0 144 725 B1**
(45) Veröffentlichungstag und Bekanntmachung des Hinweises auf die Patenterteilung: **01.06.1988**
(21) Anmeldenummer: 84113157.6
(22) Anmeldetag: 01.11.1984
(51) Int. Cl.: B22D 11/04, B22D 11/124

(54) **Stranggiesskokille**
Continuous casting mould
Lingotière de coulée continue

(30) Priorität: 03.11.1983 DE 3339716
(43) Veröffentlichungstag der Anmeldung: 19.06.1985
(73) Patentinhaber: Evertz, Egon, D-42659 Solingen (DE)
(72) Erfinder: Evertz, Egon, D-42659 Solingen (DE)
(74) Vertreter: Plöger, Ulrich

(56) Entgegenhaltungen:
- EP-A- 0 028 805
- DE-A- 1 583 652
- DE-A- 3 142 196
- DE-B- 1 964 048
- US-A- 3 339 588

## Beschreibung

Die Erfindung bezieht sich auf eine Stranggiesskokille, bestehend aus einer für die Berührung mit flüssigem Metall vorgesehenen inneren Wand und einer damit verbundenen, aus Kupfer bestehenden äusseren Wand, wobei beide Wände zueinander unterschiedlichen Gefügeaufbau aufweisen und die äussere Wand einer Flüssigkeitskühlung ausgesetzt ist.

Eine derartige Stranggiesskokille ist nach der US-A-33 39 588 bekannt. Sie ist derart in einen Zylinder grösseren Durchmessers eingesetzt, dass sich zwischen der äusseren Wand und dem Zylinder ein ringförmiger Spalt ergibt, welcher der Kühlung mittels Wasser dient. Die unter dem Gesichtspunkt des Verschleisschutzes gestaltete Innenwand kann beispielsweise mittels eines Plasmabrenners aufgespritzt oder auch elektrolytisch abgeschieden sein. Die Wandstärke der Kokillen ist jedoch begrenzt, wenn man eine befriedigende Kühlleistung und damit Giessgeschwindigkeit verwirklichen will. Im Falle des Reissens der Kokille wird diese nicht nur als solche unbrauchbar, sondern darüber hinaus auch in der Regel eine erhebliche Betriebsstörung verursacht. Sofern die äussere Wand der Kokille gegossen wird, ist weiterhin nicht zu vermeiden, dass sich Poren, Lunker und dergleichen Hohlräume bilden, die bei einer mechanischen Bearbeitung unbeabsichtigt angestochen werden.

Der Erfindung liegt die Aufgabe zugrunde, Stranggiesskokillen der einleitend benannten Art dahingehend weiterzuentwickeln, dass sie auch bei herabgesetzter Wandstärke eine sehr hohe Festigkeit aufweisen, die ein Reissen weitgehend ausschaltet. Dabei soll auch die Gefahr, bei Herstellung des Kühlraumes mittels spanender Bearbeitung Fehlstellen bzw. Poren anzuschneiden, vermieden werden.

Diese Aufgabenstellung wird durch die Erfindung gelöst, wie sie in den Patentansprüchen gekennzeichnet ist.

Man kommt auf diese Weise zu einer Innenwand, die nicht nur unter dem Gesichtspunkt des Verschleissschutzes gestaltet werden kann, sondern die darüberhinaus auch zur Festigkeit und zur Wärmeableitung einen wirkungsvollen Beitrag leistet. Das Feingefüge der Kokille ist dabei wesentlich verbessert. Die Herstellungsweise der inneren Wand lässt die Ausbildung von ausgedehnten Kristallen in radialer Richtung nicht zu. Andererseits besitzen die Kühlrohre infolge ihrer vorausgegangenen Kaltumformung ein Gefüge, welches sie insbesondere für die Aufnahme hoher Zugspannungen geeignet macht.

Diese Kühlrohre wiederum sind stoffschlüssig in der abschliessend gegossenen äusseren Wand verankert, welch letztere eine stoffschlüssige Verbindung auch mit der inneren Wand eingeht. Da die Verwirklichung der Kühlung zu keinen Porenhohlräumen oder dergleichen führt, lässt sich die Herstellung nicht nur mit entsprechend herabgesetzter Ausschussquote vornehmen, sondern zugleich eine längere Standzeit der Kokillen erreichen. Die gusstechnisch erzeugte äussere Wand lässt sich weitgehend entsprechend der geforderten Kühlleistung bemessen. Sie leistet auch bei herabgesetzter Wandstärke einen erheblichen Beitrag zur Gesamtfestigkeit der Kokille, da eine starke Stützwirkung von den in ihr verankerten Kühlrohren selbst ausgeht.

Ein Aufschmelzen der Kühlrohre beim Giessen lässt sich zuverlässig dadurch vermeiden, dass die Kühlrohre während des Giessens mit einem Kühlmittel beaufschlagt werden, wobei ggfls. Luft verwendet wird, wenn der Wärmeentzug durch Wasser zu hoch ist. Somit lassen sich für die Kühlrohre übliche Dimensionen mit ¹/₂ bis 2 Zoll Durchmesser mit einer Wanddicke von etwa 0,8 mm verwenden. Beim Giessen des Mantelabschnittes mit einer etwa 30 °C über dem Schmelzpunkt liegenden Temperatur bleiben die Kühlrohre einerseits erhalten, und andererseits kommt die stoffschlüssige Verbindung zustande.

Besonders wirkungsvoll ist die von den Kühlrohren ausgehende Abstützung dann gegeben, wenn die Kühlrohre nach Art einer Bandage die innere Wand der Kokille spulenförmig umgeben, weil auf diese Weise die Verankerung der Kühlrohre am zuverlässigsten ist. Man kann auch aus diesem Grunde die Gesamtwandstärke der Kokille geringer wählen, zumal sich die Kühlrohre auch in mehreren Ebenen bzw. Lagen um die innere Wand herum wickeln lassen. Dies ist selbstverständlich begrenzt auf einteilig ausgeführte Stranggiesskokillen, wie sie für den Guss von Knüppeln oder Vorblöcken verwendet werden.

Die innere Wand muss nicht notwendigerweise auch aus Kupfer bestehen. Sie kann, vor allem wenn sie dünnwandig ausgeführt werden kann, mit Vorteil auch aus Nickel hergestellt werden. Hierdurch lassen sich erhebliche Verschleissverbesserungen erzielen. Die äussere Wand wird demgegenüber vorteilhaft immer aus Kupfer gegossen, während die Kühlrohre aus Kupfer durch Ziehen hergestellt sind. Das Ziehverfahren kann auch für die Herstellung der inneren Wand angewendet werden, die damit gleichfalls ein dichtes Feingefüge erhält, ohne dass in der Wärmeflussrichtung der Kokille eine ausgeprägte Kornorientierung eintreten kann. Eine weitere interessante Art der Herstellung der inneren Wand besteht in der galvanotechnischen Abscheidung. Schliesslich lässt sich die innere Wand auch durch ein besonderes Giessverfahren herstellen, bei dem der Kern als ein auf den Guss wirkender Kühlkörper ausgebildet ist. Man erhält auf diese Weise im unmittelbaren Anschluss an den Kern bzw. an eine Abschreckplatte ein ausgesprochenes Feingefüge, das vor allem auf der Innenseite frei von jeglichen Poren, Lunkern oder dergleichen ist.

Zur Veranschaulichung der Erfindung wird auf die sich auf ein Ausführungsbeispiel beziehende Zeichnung Bezug genommen.

Die Zeichnung zeigt eine als Beispiel gewählte Vorblock-Kokille im Querschnitt. Der Kokillenhohlraum 1 nimmt bis zur Spiegelhöhe 11 das flüssige Metall 3 auf, welches am unteren Ende mit der erstarrten Strangschale austritt. Die Kokille ist einschliesslich ihrer Längsachse 10 mit geradem Durchtrittsverlauf dargestellt. In der Praxis besteht hiervon abweichend häufig die Bogenform, bei welcher die Erfindung indessen in gleicher Weise anwendbar ist.

Die innere Wand 2 hat nur eine sehr geringe Wandstärke und ist durch eine elektrolytische Nickelabscheidung hergestellt. Es besteht bei der inneren Wand stets ein dichtes Feingefüge, welches insbesondere keine ausgesprochene Orientierung in der Wärmeflussrichtung 7 aufweist. Auf der Innenseite besteht eine sehr glatte Fläche 4, entlang welcher sich der Strang ohne starken Verschleiss der inneren Wand 2 nach unten bewegen kann. Die Stärke 6 der inneren Wand 2 beträgt einen Bruchteil der gesamten Wanddicke 5.

Die innere Wand 2 ist mittels eines Kühlrohres 8 spulenförmig umwunden, für welches zwei nicht dargestellte Anschlussverbindungen für die Zuführung und Ableitung des Kühlwassers bestehen. Die Windungen des Kühlrohres 8 haben eine mit der Längsachse 10 der Kokille übereinstimmende Längsachse. Im rechten Teil der Zeichnung ist angedeutet, dass die Kühlrohre nicht nur in einer Lage 12 vorgesehen werden können, sondern auch noch in einer zweiten Lage 13 auf den Lückenraum der Windungen der ersten Lage ausgerichtet sein können. Dadurch wird eine sehr grosse Fläche für die Wärmeableitung geschaffen. Die genannte Wärmeableitung ist durch die stoffschlüssige Verbindung der äusseren Wand 9 mit der inneren Wand 2 und den Kühlrohren 8 gewährleistet, weil in üblicher Weise Kupfer für die äussere Wand 9 verwendet wird.

## Patentansprüche

1. Stranggiesskokille, bestehend aus einer für die Berührung mit flüssigem Metall (3) vorgesehenen inneren Wand (2) und einer damit verbundenen, aus Kupfer bestehenden äusseren Wand (9), wobei beide Wände (2, 9) zueinander einen unterschiedlichen Gefügeaufbau aufweisen und die äussere Wand (9) einer Flüssigkeitskühlung ausgesetzt ist, dadurch gekennzeichnet, dass die Flüssigkeitskühlung durch in der äusseren Wand (9) eingegossene Kühlrohre (8) verwirklich ist, und dass die äussere Wand (9) mit der inneren Wand (2) stoffschlüssig verbunden ist,
und die Rohre (8) übereinander liegend in wenigstens einer Ebene (12, 13) angeordnet sind, welche senkrecht zur Wärmeflussrichtung (7) verläuft, wobei die aus feinkörnigem und dichtem Material bestehende innere Wand (2) spanlos hergestellt ist.

2. Stranggiesskokille nach Anspruch 1, die den Strangquerschnitt in einteiliger Ausführung umschliesst, dadurch gekennzeichnet, dass die Kühlrohre (8) um die innere Wand (2) spulenartig herumgeführt sind, wobei die Spulenachse mit der Längsachse (10) der Kokille übereinstimmt.

3. Stranggiesskokille nach den Ansprüchen 1 und 2, dadurch gekennzeichnet, dass die innere Wand (2) im wesentlichen aus Nickel besteht.

4. Stranggiesskokille nach den Ansprüchen 1 bis 3, dadurch gekennzeichnet, dass die aus Kupfer bestehenden Kühlrohre (7) durch Ziehen hergestellt sind.

5. Stranggiesskokille nach den Ansprüchen 1 bis 4, dadurch gekennzeichnet, dass die innere Wand (2) aus dem sie bildenden Metall durch Ziehen hergestellt ist.

6. Stranggiesskokille nach den Ansprüchen 1 bis 4, dadurch gekennzeichnet, dass die innere Wand (2) aus dem sie bildenden Metall durch galvanoplastische Abscheidung hergestellt ist.

7. Stranggiesskokille nach den Ansprüchen 1 bis 4, dadurch gekennzeichnet, dass die innere Wand (2) durch Giessen unter Verwendung eines den Kokillenhohlraum vorgebenden Kerns nach Art eines auf den Guss einwirkenden Kühlkörpers hergestellt ist.

8. Stranggiesskokille nach den Ansprüchen 1 bis 7, dadurch gekennzeichnet, dass die Kühlrohre in zwei Ebenen (12, 13) auf Lücke gegeneinander versetzt angeordnet sind.

## Revendications

1. Coquille de coulée continue constituée d'une paroi intérieure (2) destinée au contact avec le métal liquide et d'une paroi extérieure (9) en cuivre y reliée, les deux parois (2, 9) présentant des structures de composition différentes l'une par rapport à l'autre, et la paroi extérieure (9) étant soumise à un refroidissement par liquide, caractérisée en ce que le refroidissement par liquide est réalisé par des tubes de refroidissement (8) coulés dans la paroi extérieure (9), la paroi extérieure (9) est reliée à la paroi intérieure (2) par adhérence des matériaux et que les tubes (8) sont implantées de manière superposés dans au moins un plan (12, 13) perpendiculaire au sens d'écoulement du courant thermique (7).

2. Coquille de coulée continue selon la revendication 1, entourant la section du produit de la coulée en exécution monolithique, caractérisée en ce que les tubes de refroidissement (8) sont guidés en serpentin autour de la paroi intérieure (2), l'axe du serpentin étant en accord complet avec celui de la coquille (10).

3. Coquille de coulée continue selon les revendications 1 et 2, caractérisée en ce que la paroi intérieure (2), en constituéeen prépondérance par du nickel

4. Coquille de coulée continue selon les revendications 1 à 3, caractérisée en ce que les tubes de refroidissement (7) en cuivre existants sont fabriqués par étirage.

5. Coquille de coulée continue selon les revendications 1 à 4, caractérisée en ce que la paroi intérieure (2) est fabriquée par étirage du métal dont elle est constituée.

6. Coquille de coulée continue selon les revendications 1 à 4, caractérisée en ce que la paroi intérieure (2) est fabriquée par séparation galvanoplastique à partir du métal dont elle est constituée.

7. Coquille de coulée continue selon les revendications 1 à 4, caractérisée en ce que la paroi intérieure (2) est fabriquée par coulée sur un noyau en définissant la cavité selon le genre d'un corps de refroidissement agissant sur la coulée.

8. Coquille de coulée continue selon les revendications 1 à 7, caractérisée en ce que les tubes de refroidissement sont implantés de manière alternée l'un par rapport à l'autre sur deux plans (12, 13) intercalés.

## Claims

1. Continuous casting mould consisting of an inner wall (2) provided for the contact with the liquid metal (3) and an outer wall (9) made of copper and bonded to the former, said two walls (2 and 9) featuring structural build-ups differing from one another and the outer wall (9) being exposed to a liquid cooling, characterized in that the liquid cooling is realized by means of cooling tubes (8) cast in the outer wall (9), and that the bonding of the outer wall (9) to the inner wall (2) is of self substance, and the tubes (8) are arranged superimposed in at least one plane (12, 13), which is perpendicular to the direction of the heat flow, the inner wall (2) made of fine-grained and dense material being manufactured without cutting.

2. continuous casting mould according to claim 1, which encloses the casting strand cross-section in a one-piece design, characterized in that the cooling tubes (8) are coiled about the inner wall (2), the axis of the coil being coincident with the longitudinal axis (10) of the mould.

3. Continuous casting mould according to claims 1 and 2, characterized in that the inner wall (2) consists mainly of nickel.

4. Continuous casting mould according to claims 1 to 3, characterized in that the cooling tubes (7) made of copper are manufactured by drawing.

5. Continuous casting mould according to claims 1 to 4, characterized in that the inner wall (2) is manufactured by drawing of the metal from which it is made.

6. Continuous casting mould according to claims 1 to 4, characterized in that the inner wall (2) is manufactured by galvanoplastic deposition of the metal from which it is made.

7. Continuous casting mould according to claims 1 to 4, characterized in that the inner wall (2) is manufactured by casting using a core which predetermines the mould hollow space in the manner of a cooling body acting on the casting.

8. Continuous casting mould according to claims 1 to-7, characterized in that the cooling tubes are arranged gap offset in two planes (12, 13).
